# EUROPÄISCHE PATENTSCHRIFT

(11) **EP 1 517 348 B1**
(45) Veröffentlichungstag und Bekanntmachung des Hinweises auf die Patenterteilung: **21.11.2007**
(21) Anmeldenummer: 03021386.2
(22) Anmeldetag: 22.09.2003
(51) Int. Cl.: H01H 85/147

(54) **Sicherungselement mit profilierten Kontaktpfosten und ein Verfahren zu dessen Herstellung**
Fuse element with profiled contact pins and manufacturing process
Elément fusible avec pieds de contact profilés et procédé de fabrication

(43) Veröffentlichungstag der Anmeldung: 23.03.2005
(73) Patentinhaber: Wickmann-Werke GmbH, 58453 Witten (DE)
(72) Erfinder: Liebherr, Klaus, 44227 Dortmund (DE); Richter, Holger, 58453 Witten (DE)
(74) Vertreter: Schmidt, Frank-Michael

(56) Entgegenhaltungen:
- DE-A- 19 803 605

## Beschreibung

Die vorliegende Erfindung betrifft ein Sicherungselement mit einem an zwei Kontaktpfosten befestigten Schmelzleiter, wobei der Schmelzleiter an den Kontaktpfosten an einer Schweißstelle mittels Laser-Schweißen befestigt ist, wobei der Laserstrahl beim Laser-Schweißen auf den Kontaktpfosten auf eine der Schweißstelle des Schmelzleiters gegenüberliegende Auftreffstelle gerichtet wird, und wobei die Kontaktpfosten jeweils einen die Schweißstelle und die Auftreffstelle einschließenden Abflachbereich verringerter Materialdicke aufweisen.

Die Erfindung betrifft außerdem ein Verfahren zum Herstellen eines Sicherungselements, bei dem mindestens zwei Kontaktpfosten in einer Halterung befestigt werden und ein Schmelzleiter durch Erhitzen mit Hilfe eines Laserstrahls an den Kontaktpfosten angeschweißt wird, wobei der Laser auf eine von dem Schmelzleiter abgewandte Seite der Kontaktpfosten gerichtet wird.

In der DE 198 03 605 werden ein Sicherungselement gemäß Oberbegriff des Anspruchs 1 und ein Verfahren zur Herstellung elektrischer Sicherungen beschrieben, bei denen ein Schmelzleiter an zwei Kontaktpfosten durch Laser-Schweißen befestigt wird und der Schmelzleiter im Bereich der Verbindungsstelle über einen Längsabschnitt abgeflacht ist. Der Laser wird dabei auf die Seite des Kontaktpfostens gerichtet, die dem Schmelzleiter abgewandt ist. Der Laserstrahl erhitzt den Kontaktpfosten und mittelbar die Kontaktstelle zwischen Schmelzleiter und Kontaktpfosten.

Wenn der Abflachbereich des Kontaktpfostens eine geringe Materialdicke aufweist, wird nur eine geringe Laserenergie und kurze Laser-Pulsdauer benötigt, um eine Schweißverbindung herzustellen. Durch die dünn abgeflachte Form der Kontaktpfosten ist jedoch die mechanische Stabilität der Siche-rungselemente, insbesondere im Verbindungsbereich zu dem Schmelzleiter, verringert. Wird hingegen die Materialdicke der abgeflachten Kontaktbereiche erhöht, so ist zwar eine gute mechanische Stabilität gegeben, es ist jedoch eine deutlich höhere Laserenergie und/oder Laser-Pulsdauer erforderlich, um eine sichere Schweißverbindung herzustellen. Außerdem ist durch die dickere Ausführung des Kontaktpfostens die Wärmekapazität im Bereich der Verbindungsstelle erhöht und der zeitliche Temperaturverlauf ist träger und belastet dadurch das Schmelzleitermaterial. Es kommt beim Schweißen zu einer Versprödung des Schmelzleiters im Verbindungsbereich.

Es ist daher Aufgabe der Erfindung, ein Sicherungselement der eingangs genannten Art zu schaffen, das eine schnelle und sichere Verbindung zwischen dem Schmelzleiter und dem Kontaktpfosten durch Laser-Schweißen erlaubt und gleichzeitig eine hohe mechanische Stabilität besitzt.

Diese Aufgabe wird durch ein Sicherungselement mit den Merkmalen des Patentanspruchs 1 gelöst. Außerdem wird die Aufgabe durch ein Verfahren zum Herstellen eines Schmelzsicherungselements mit den Merkmalen des Patentanspruchs 13 gelöst.

Bei dem erfindungsgemäßen Sicherungselement, welches von der eingangs genannten Art ist, nimmt bei wenigstens einem Kontaktpfosten der Abflachbereich verringerter Materialdicke nur einen Teil der Breite des Kontaktpfostens ein, so dass neben dem Abflachbereich wenigstens ein Stützbereich größerer Materialdicke verbleibt.

Ein derartig geformter Kontaktpfosten bietet eine gute mechanische Stabilität und ermöglicht eine rasche und sichere verschweißung des Schmelzleiters mit dem Kontaktpfosten. Der Stützbereich größerer Materialdicke verleiht dem Kontaktpfosten eine mechanische Stabilität, die ein Umknicken oder Verbiegen des Kontaktpfostens verhindert. Bei herkömmlichen Sicherungen, bei denen ganze Längsabschnitte von Kontaktpfosten über ihren Querschnitt abgeflacht sind, besteht die Gefahr, dass der Kontaktpfosten insbesondere in Abflachrichtung instabil wird. Bereits geringes Verbiegen führt jedoch zu einer veränderten Lage oder sogar einer Dehnung oder Stauchung des an den Kontaktpfosten befestigten Schmelzleiters. Dadurch ergibt sich ein verändertes Abschaltverhalten der Sicherung oder bei starker Verformung sogar eine Beschädigung oder Zerstörung des Schmelzleiters.

Die Kontaktpfosten des erfindungsgemäßen Sicherungselementes verändern ihre Form und Lage bei üblichen mechanischen Belastungen, denen die Sicherungselemente ausgesetzt werden, nicht und gewährleisten eine sichere Halterung des Schmelzleiters. Die Lage des Schmelzleiters ist stabil und das Abschalten des Sicherungselementes reproduzierbarer.

Neben der mechanischen Stabilität des Kontaktpfostens wird die Befestigung des Schmelzleiters am Kontaktpfosten mittels Laser-Schweißen wesentlich verbessert. Der Laserstrahl wird auf den jeweiligen Bereich des Kontaktpfostens gerichtet, in dem die Schweißstelle zwischen Schmelzleiter und Kontaktpfosten entstehen soll. Dabei wird der Laserstrahl auf die Seite des Kontaktpfosten gerichtet, die dem Schmelzleiter gegenüberliegt bzw. abgewandt ist. Dieser Auftreffpunkt des Laserstrahls und auch die Schweißstelle liegen im Abflachbereich mit verringerter Materialdicke. Die vorgesehene Schweißstelle wird im Abflachbereich wesentlich schneller erhitzt, da der Wärmestrom eine geringere Materialdicke durchtreten muss (Wärmestrom indirekt proportional zur Materialdicke). Das Temperaturprofil auf der dem Schmelzleiter zugewandten Seite weist von der dem Auftreffpunkt des Lasers gegenüberliegenden Stelle aus, in radialer Richtung über die Fläche des Kontaktpfosten einen wesentlich steileren Verlauf auf, als bei einem Kontaktpfosten mit nicht verringerter Materialdicke.

Aufgrund der verringerten Materialdicke des Kontaktpfostens im Abflachbereich wird eine deutlich geringere Laserleistung und/oder Bestrahlungsdauer benötigt, um eine sichere Schweißverbindung herzustellen. Die Materialbelastung und wärmebedingte Versprödung oder Ermüdung wird drastisch verringert.

Bei einer vorteilhaften Ausführungsform der Erfindung erstreckt sich der Schmelzleiter über den Flachbereich hinaus auf den Stützbereich größerer Materialdicke. Bei dieser Ausführungsform steht der Schmelzleiter mit dem Kontaktpfosten sowohl in dem Abflachbereich, als auch in dem Stützbereich in Kontakt. Bei dem Laser-Schweißvorgang werden diese Bereiche wegen der unterliegenden unterschiedlichen Materialdicke auch unterschiedlich stark erhitzt. Die Kontaktbereiche zwischen dem Schmelzleiter und dem abgeflachten Bereich des Kontaktpfostens werden stärker erhitzt als die Kontaktbereiche zwischen dem Schmelzleiter und dem nicht abgeflachten Stützbereich des Kontaktpfostens. So kann z.B. der Schmelzleiter in einem Bereich eine intensivere Schweißverbindung mit dem Kontaktpfosten eingehen als in einem anderen Bereich.

In einer weiteren Ausführungsform bildet der Abflachbereich und der wenigstens eine Stützbereich zumindest im Auflagebereich des Schmelzleiters eine Auflageebene. In diesem Fall ist die Befestigung des Schmelzleiters während der Fertigung des Sicherungselementes besonders einfach. Der Schmelzleiter kann auf die Auflagenebene des Kontaktpfostens aufgelegt werden, wobei er gleichmäßig über die gesamte Breite der Auflageebene aufliegt.

In einer weiteren Ausführungsform liegt der Schmelzleiter quer zur Längsrichtung des Kontaktpfostens auf dem Kontaktpfosten auf. Dies ist besonders vorteilhaft, wenn ein weiterer, gleich ausgebildeter Kontaktpfosten neben den ersten Kontaktpfosten angeordnet wird, so dass die Kontaktpfosten mit ihrer Längsachse in die gleiche Richtung weisen. Ein quer zu der Längsrichtung des ersten Kontaktpfostens auf dem Kontaktpfosten aufliegender Schmelzleiter kann in gleicher Weise auf dem zweiten Kontaktpfosten aufliegen.

Vorzugsweise sind die Kontaktpfosten des Sicherungselementes in einer Halterung befestigt und der Abflachbereich mit verringerter Materialdicke erstreckt sich bis zu dem der Halterung abgewandten Ende des Kontaktpfostens. Die Halterung stellt sicher, dass die Kontaktpfosten in einer festen Lage zueinander gehalten werden. Außerdem kann die Halterung zum Greifen des Sicherungselementes verwendet werden, ohne dass die Gefahr einer Beschädigung des Schmelzleiters oder der Kontaktpfosten besteht. Erstreckt sich der Abflachbereich mit verringerter Materialdicke bis zu dem der Halterung abgewandten Ende des Kontaktpfostens, so kann z.B. die Abflachung des Kontaktpfostens direkt beim Kürzen des Kontaktpfostenmaterials auf die Länge eines Kontaktpfostens erfolgen, z.B. mit dem gleichen Werkzeug. Der Schmelzleiter ist dann an dem der Halterung abgewandten Endbereich des Kontaktpfostens befestigt.

In einer besonders vorteilhaften Ausführungsform erstreckt sich der Abflachbereich mit verringerter Materialdicke in der Mitte des Kontaktpfostens, so dass an zwei Längsseiten des Abflachbereichs jeweils ein Stützbereich größerer Materialdicke gebildet ist. Die Kontaktpfosten dieses Sicherungselements sind durch die verstärkten Seitenbereiche besonders stabil.

Vorzugsweise weist das Sicherungselement einen Schmelzdraht auf, der um einen nicht-leitenden Kern gewickelt ist. Bei diesem Sicherungselement wird mindestens eine Windung des Schmelzdrahtes durch Laser-Schweißen an dem Kontaktpfosten befestigt. Es können jedoch auch mehrere Windungen gleichzeitig in einem Laser-Schweißvorgang an dem Kontaktpfosten befestigt werden.

Es ist besonders vorteilhaft, wenn bei einem Sicherungselement, bei dem sich der Schmelzleiter über den Abflachbereich hinaus auf Stützbereich erstreckt, der Schmelzdraht einen Drahtkern und eine Ummantelung aus einem Material aufweist, dessen Schmelztemperatur niedriger ist als die des Drahtkerns. In den abgeflachten Bereichen, in denen der Schmelzdraht an dem Kontaktpfosten befestigt wird, ist die Schweißtemperatur höher und sowohl das Material der Ummantelung, als auch das Material des Drahtkerns werden zur Herstellung einer Schweißverbindung aufgeschmolzen. In den nicht abgeflachten Bereichen, in denen der Schmelzdraht an dem Kontaktpfosten befestigt wird, wird aufgrund der geringeren Temperatur der Kontaktpfosten nur das Material der Ummantelung angeschmolzen, nicht jedoch der Drahtkern. In diesen Bereichen kann z.B. eine Lötverbindung zwischen dem Kontaktpfosten und dem Schmelzleiter hergestellt werden, sofern der Schmelzleiter mit einem Lot ummantelt ist.

Bei dem erfindungsgemäßen Verfahren zum Herstellen eines Sicherungselement werden mindestens zwei Kontaktpfosten in einer Halterung befestigt, und ein Schmelzleiter wird durch Erhitzen mit Hilfe eines Laserstrahls an den Kontaktpfosten angeschweißt. Dabei wird der Laser auf eine von dem Schmelzleiter abgewandte Seite der Kontaktpfosten gerichtet, nachdem die Materialdicke mindestens eines Kontaktpfostens in wenigstens einem Teil des Auflagebereichs des Schmelzleiters derart verringert worden ist, dass ein so gebildeter Auflagebereich nur eine Teilbreite des Kontaktpfostens einnimmt.

Die Verringerung der Materialdicke des Kontaktpfostens kann bei diesem Verfahren bereits bei der Herstellung und Kürzung der Kontaktpfosten geschehen, oder nachdem die Kontaktpfosten in einer Halterung befestigt wurden. Um die Vorteile der Erfindung zu nutzen, muss lediglich sichergestellt sein, dass die Verringerung der Materialdicke stattfindet, bevor der Schmelzleiter an dem Kontaktpfosten durch Laser-Schweißen befestigt wird.

Vorteilhafte und bevorzugte Weiterbildungen der Erfindung sind in den Unteransprüchen gekennzeichnet.

Im folgenden wird die Erfindung anhand eines in der beigefügten Zeichnung dargestellten bevorzugten Ausführungsbeispiels näher beschrieben.

In der Zeichnung zeigt:
Figur 1 eine schematische Vorderansicht eines erfindungsgemäßen Sicherungselements; und
Figur 2 eine schematische Rückansicht eines erfindungsgemäßen Sicherungselements; und
Figur 3 eine schematische Draufsicht auf ein erfindungsgemäßes Sicherungselement.

In Figur 1 ist in einer Vorderansicht ein erfindungsgemäßen Sicherungselement schematisch dargestellt, bei dem zwei Kontaktpfosten (1) in einer Halterung (2) befestigt sind. Die Kontaktpfosten (1) führen durch die Halterung (2) hindurch und ragen oben und unten aus dieser heraus. Im oberen Abschnitt der Kontaktpfosten (1) sind in deren Mittelbereichen Abflachbereiche (3) gebildet, in denen die Materialdicke der Kontaktpfosten (1) verringert ist. Beidseitig neben den Abflachbereichen (3) sind an den Längsseiten Stützbereiche (4) an den Kontaktpfosten (1) gebildet, in denen die Materialdicke der Kontaktpfosten nicht verringert ist. Die Kontaktpfosten (1) sind nur einseitig abgeflacht, und zwar bei der Darstellung in Figur 1 auf der dem Betrachter zugewandten Seite. Ein Schmelzleiter (5) erstreckt sich zwischen den beiden Kontaktpfosten (1) und ist an diesen durch Laser-Schweißen befestigt. Der Schmelzleiter (5) weist einen Schmelzdraht (6) auf, der um einen isolierenden Kern (7) gewickelt ist. Der Schmelzdraht (6) ist aus einem zentralen Drahtkern, z.B. aus einer Silber-Kupfer-Legierung oder Feinsilber, und einer Ummantelung aus einem zweiten Material, z.B. einem Zinn-Lot, gebildet. Wesentlich ist, daß der Schmelzpunkt der Ummantelung bei einer niedrigeren Temperatur liegt, als der Schmelzpunkt des Drahtkerns. Es ist möglich, zwischen dem Schmelzleiter und dem Kontaktpfosten eine Lötverbindung herzustellen, sofern die Temperatur der Verbindungsstelle höher als die Schmelztemperatur der Ummantelung, jedoch niedriger als die Schmelztemperatur der Drahtkerns ist. Übersteigt die Temperatur der Verbindungsstelle hingegen die Schmelztemperatur der Drahtkerns, wird eine Schweißverbindung hergestellt. Die Verbindungsstellen zwischen dem Schmelzleiter (5) und den Kontaktpfosten sind in dem Bereich angeordnet, in dem auch die Abflachbereiche (3) und die Stützbereiche (4) angeordnet sind, jedoch auf den den Abflachbereichen (3) abgewandten Seiten der Kontaktpfosten (1).

Figur 2 zeigt das Sicherungselement aus Figur 1 in einer Rückansicht. Der Schmelzleiter (5) liegt auf den Kontaktpfosten (1) auf, wobei im Auflagebereich der Schmelzleiter eine Auflageebene gebildet ist.

Figur 3 zeigt das Sicherungselement aus Figur 1 in einer Ansicht von oben. Der Schmelzleiter (5) liegt mit mehreren Windungen auf dem Kontaktpfosten (1) auf, wobei sich der Schmelzleiter (5) über dem Abflachbereich (3) hinaus auf den Stützbereich (4) erstreckt. Somit liegen die Windungen des Schmelzdrahtes (6) in verschiedenen Abschnitten des Schmelzleiters (5) auf verschiedenen Bereichen der Kontaktpfosten (1) mit unterschiedlichen Materialdicken auf. Beim Schweißvorgang wird der Laser auf einen Abflachbereich (3) eines Kontaktpfostens (1) gerichtet. Der Wärmestrom tritt vom Auftreffpunkt durch das Material des Kontaktpfostens (1) und erwärmt den Auflagebereich, auf dem der Schmelzleiter (5) aufliegt. Der abgeflachte Bereich, der unmittelbar von dem Laser erwärmt wird, wird durch einen kurzen Laserpuls auf eine wesentlich höhere Temperatur erwärmt als der Stützbereich (4) des Kontaktpfostens (1). Die Windungen des Schmelzdrahtes (6), die im Abflachbereich auf dem Schmelzleiter aufliegen, werden einer höheren Temperatur ausgesetzt und verschweißt, während diejenigen Windungen, die im Stützbereich (4) aufliegen, einer geringeren Temperatur ausgesetzt und überwiegend angelötet werden. Insgesamt ist die thermische Belastung des Schmelzdrahtes (6) gegenüber dem Laser-Schweißen an einem Kontaktpfosten ohne Abflachbereich reduziert. Es kommt nicht zu einer Versprödung des Schmelzdrahtes (6), die immer dann auftritt, wenn der Schmelzdraht zu lange oder zu hoch erhitzt wird.

Im Rahmen des Erfindungsansprüche sind alternative Ausführungsformen denkbar. Beispielweise kann mehr als ein Abflachbereich an den Kontaktpfosten gebildet sein. Über seine Breite kann der Kontaktpfosten z.B. mehrere Abflachbereiche mit unterschiedlicher Materialdicke oder wechselnde Abflachbereiche und Stützbereiche aufweisen. Ferner können die Abflachbereiche auch graduell in die Stützbereiche übergehen, ohne daß die Materialdicke an den Übergängen gestuft ist. Die Auswahlmöglichkeiten der Materialien für die Kontaktpfosten und den Schmelzleiter, bzw. dessen Drahtkern und Ummantelung, sind ebenfalls vielfältig und nicht auf die oben genannten Materialien beschränkt.

## Patentansprüche

1. Sicherungselement mit einem an zwei Kontaktpfosten (1) befestigten Schmelzleiter(5),
wobei der Schmelzleiter an den Kontaktpfosten an einer Schweißstelle mittels Laser-Schweißen befestigt ist, wobei der Laserstrahl auf den Kontaktpfosten auf eine der Schweißstelle des Schmelzleiters gegenüberliegende Auftreffstelle gerichtet wird,
wobei die Kontaktpfosten jeweils einen die Schweißstelle und die Auftreffstelle einschließenden Abflachbereich (3) verringerter Materialdicke aufweisen,
**dadurch gekennzeichnet,**
**dass** bei wenigstens einem Kontaktpfosten (1) der Abflachbereich (3) verringerter Materialdicke nur einen Teil der Breite des Kontaktpfostens einnimmt, so dass neben dem Abflachbereich (3) wenigstens ein Stützbereich (4) größerer Materialdicke verbleibt.

2. Sicherungselement nach Anspruch 1, **dadurch gekennzeichnet, dass** der Schmelzleiter (5) sich über den Abflachbereich (3) hinaus auf den Stützbereich (4) größerer Materialdicke erstreckt.

3. Sicherungselement nach Anspruch 2, **dadurch gekennzeichnet, dass** der Abflachbereich (3) und der wenigstens eine Stützbereich (4) zumindest im Auflagebereich des Schmelzleiters (5) eine Auflageebene bilden.

4. Sicherungselement nach einem der Ansprüche 1 bis 3, **dadurch gekennzeichnet, dass** der Schmelzleiter (5) quer zur Längsrichtung des Kontaktpfostens (1) auf dem Kontaktpfosten aufliegt.

5. Sicherungselement nach Anspruch 4, **dadurch gekennzeichnet, dass** die Kontaktpfosten (1) in einer Halterung (2) befestigt sind und sich der Abflachbereich (3) mit verringerter Materialdicke bis zu dem der Halterung abgewandten Ende des Kontaktpfostens erstreckt.

6. Sicherungselement nach einem der Ansprüche 1 bis 5, **dadurch gekennzeichnet, dass** sich der Abflachbereich (3) mit verringerter Materialdicke in der Mitte des Kontaktpfostens (1) erstreckt, so dass an zwei Längsseiten des Abflachbereichs jeweils ein Stützbereich (4) größerer Materialdicke gebildet ist.

7. Sicherungselement nach einem der Ansprüche 1 bis 5, **dadurch gekennzeichnet, dass** sich der Abflachbereich mit verringerter Materialdicke entlang einer Längsseite des Kontaktpfostens erstreckt, so dass an der anderen Längsseite ein Stützbereich verbleibt.

8. Sicherungselement nach Anspruch 7, **dadurch gekennzeichnet, dass** die beiden Kontaktpfosten spiegelsymmetrisch in der Halterung angeordnet sind.

9. Sicherungselement nach einem der Ansprüche 1 bis 8, **dadurch gekennzeichnet, dass** der Schmelzleiter einen Schmelzdraht umfaßt.

10. Sicherungselement nach Anspruch 9, **dadurch gekennzeichnet, dass** der Schmelzdraht um einen nichtleitenden Kern gewickelt ist.

11. Sicherungselement nach einem der Ansprüche 9 oder 10, **dadurch gekennzeichnet, dass** der Schmelzdraht einen Drahtkern und eine Ummantelung aus einem Material aufweist, dessen Schmelztemperatur niedriger, ist als die des Drahtkerns.

12. Sicherungselement nach Anspruch 11, **dadurch gekennzeichnet, dass** der Schmelzdraht nach dem Erhitzen durch den Laser im Abflachbereich mit dem Kontaktpfosten verschweißt und im Stützbereich mit dem Kontaktpfosten verlötet ist.

13. Verfahren zum Herstellen eines Sicherungselements gemäß Anspruch 1, wobei mindestens zwei Kontaktpfosten in einer Halterung befestigt werden und ein Schmelzleiter durch Erhitzen mit Hilfe eines Laserstrahls an den Kontaktpfosten angeschweißt wird, wobei der Laser auf eine von dem Schmelzleiter abgewandte Seite der Kontaktpfosten gerichtet wird, bei dem
vor dem Anschweißen des Schmelzleiters die Materialdicke mindestens eines Kontaktpfostens in wenigstens einem Teil des Auflagebereichs des Schmelzleiters derart verringert wird, dass ein so gebildeter Auflagebereich nur einen Teil der Breite des Kontaktpfostens einnimmt.

## Claims

1. A fuse element with a fusible conductor (5) connected to contact posts (1), wherein the fusible conductor is connected to the contact posts at a weld point by means of laser welding, whereby the laser beam is directed onto the contact posts onto an impingement point opposite to the weld point of the fusible conductor, wherein the contact posts each include a flat region (3) of reduced material thickness including the weld point and the impingement point, **characterised in that** the flat region (3) of reduced material thickness takes up only a proportion of the width of the contact post on at least one contact post (1) so that at least one support region (4) of greater material thickness remains next to the flat region (3).

2. A fuse element as claimed in claim 1, **characterised in that** the fusible conductor (5) extends beyond the flat region (3) onto the support region (4) of greater material thickness.

3. A fuse element as claimed in claim 2, **characterised in that** the flat region (3) and the at least one support region (4) define a contact plane, at least in the contact region of the fusible conductor (5).

4. A fuse element as claimed in any one of claims 1 to 3, **characterised in that** the fusible conductor (5) contacts the contact post transversely to the longitude direction of the contact post (1).

5. A fuse element as claimed in claim 4, **characterised in that** the contact post (1) is secured in a mounting (2) and the flat region (3) of reduced material thickness extends to the end of the contact post remote from the mounting.

6. A fuse element as claimed in any one of claims 1 to 5, **characterised in that** the flat region (3) of reduced material thickness extends in the centre of the contact post (1) so that a respective support region (4) of greater material thickness is defined on two longitudinal sides of the flat region.

7. A fuse element as claimed in any one of claims 1 to 5, **characterised in that** the flat region of reduced material thickness extends along one longitudinal side of the contact post so that a support region remains on the other longitudinal side.

8. A fuse element as claimed in claim 7, **characterised in that** the two contact posts are arranged mirror symmetrically in the mounting.

9. A fuse element as claimed in any one of claims 1 to 8, **characterised in that** the fusible conductor includes a fusible wire.

10. A fuse element as claimed in claim 9, **characterised in that** the fusible wire is wound around a non-conductive core.

11. A fuse element as claimed in one of claims 9 to 10, **characterised in that** the fusible wire includes a wire core and a sheath of a material whose melting temperature is lower than that of the wire core.

12. A fuse element as claimed in claim 11, charaterised in that, after heating by the laser, the fusible wire is welded in the flat region to the contact post and is soldered in the support region to the contact post.

13. A method of manufacturing a fuse element as claimed in claim 1, wherein at least two contact posts are secured in a mounting and a fusible conductor is welded onto the contact post by heating with the aid of a laser beam, whereby the laser is directed onto a side of the contact post remote from the fusible conductor, in which before welding on the fusible conductor, the material thickness of at least one contact post is reduced in at least a proportion of the contact region of the fusible conductor such that a contact region thus formed only takes up a proportion of the width of the contact post.

## Revendications

1. Composant de fusible comportant un élément fusible (5) fixé à deux potelets de contact (1),
l'élément fusible étant fixé aux potelets de contact par une soudure par soudage au laser, le faisceau laser étant dirigé sur les potelets de contact sur un endroit d'impact opposé à la soudure de l'élément fusible,
chaque potelet de contact présentant une zone aplatie (3) à épaisseur de matière réduite qui contient la soudure et l'endroit d'impact,
**caractérisé par le fait**
**que** sur au moins potelet de contact (1), la zone aplatie (3) à épaisseur de matière réduite n'occupe qu'une partie de la largeur du potelet de contact, de sorte que près de la zone aplatie (3) reste au moins une zone de soutien (4) à plus grande épaisseur de matière.

2. Composant de fusible selon la revendication 1, **caractérisé par le fait que** l'élément fusible (5) s'étend au-delà de la zone aplatie (2) sur la zone de soutien (4) à plus grande épaisseur de matière.

3. Composant de fusible selon la revendication 2, **caractérisé par le fait que** la zone aplatie (3) et la zone ou les zones de soutien (4) forment un plan d'appui au moins dans la zone d'appui de l'élément fusible (5).

4. Composant de fusible selon l'une des revendications 1 à 3, **caractérisé par le fait que** l'élément fusible (5) s'appuie sur le potelet de contact (1) perpendiculairement à la direction longitudinale de celui-ci.

5. Composant de fusible selon la revendication 4, **caractérisé par le fait que** les potelets de contact (1) sont fixés dans un support (2) et la zone aplatie (3) à épaisseur de matière réduite s'étend jusqu'à l'extrémité du potelet de contact opposée à ce support.

6. Composant de fusible selon l'une des revendications 1 à 5, **caractérisé par le fait que** la zone aplatie (3) à épaisseur de matière réduite s'étend au milieu du potelet de contact (1), de sorte que sur chacun de deux côtés longitudinaux de la zone aplatie est formée une zone de soutien (4) à plus grande épaisseur de matière.

7. Composant de fusible selon l'une des revendications 1 à 5, **caractérisé par le fait que** la zone aplatie à épaisseur de matière réduite s'étend le long d'un côté longitudinal du potelet de contact, de sorte qu'il reste une zone de soutien sur l'autre côté longitudinal.

8. Composant de fusible selon la revendication 7, **caractérisé par le fait que** les deux potelets de contact sont placés symétriquement dans le support.

9. Composant de fusible selon l'une des revendications 1 à 8, **caractérisé par le fait que** l'élément fusible comprend un fil fusible.

10. Composant de fusible selon la revendication 9, **caractérisé par le fait que** le fil fusible est enroulé autour d'un noyau non conducteur.

11. Composant de fusible selon l'une des revendications 9 et 10, **caractérisé par le fait que** le fil fusible présente une âme et une gaine constituée d'une matière dont la température de fusion est inférieure à celle de l'âme.

12. Composant de fusible selon la revendication 11, **caractérisé par le fait que** le fil fusible est, après le chauffage par le laser, soudé au potelet de contact dans la zone aplatie et brasé au potelet de contact dans la zone de soutien.

13. Procédé de fabrication d'un composant de fusible selon la revendication 1, dans lequel on fixe au moins deux potelets de contact dans un support et soude un élément fusible à ces potelets de contact par chauffage au moyen d'un faisceau laser en dirigeant le laser sur un côté des potelets de contact opposé à l'élément fusible, et avant de souder l'élément fusible, on réduit l'épaisseur de matière d'au moins un potelet de contact dans au moins une partie de la zone d'appui de l'élément fusible de façon telle qu'une zone d'appui ainsi formée n'occupe qu'une partie de la largeur du potelet de contact.
